# EUROPÄISCHE PATENTSCHRIFT

(11) **EP 1 271 075 B1**
(45) Veröffentlichungstag und Bekanntmachung des Hinweises auf die Patenterteilung: **26.03.2008**
(21) Anmeldenummer: 02012634.8
(22) Anmeldetag: 06.06.2002
(51) Int. Cl.: F25D 3/10, F25B 19/00

(54) **Verfahren und Vorrichtung zur Kältebereitstellung**
Method and apparatus for generating cold
Procédé et dispositif pour la génération de froid

(30) Priorität: 20.06.2001 DE 10129780
(43) Veröffentlichungstag der Anmeldung: 02.01.2003
(73) Patentinhaber: Linde Aktiengesellschaft, 80807 München (DE)
(72) Erfinder: Clausen, Jürgen, 78462 Konstanz (DE); Sebastianutto, Robert, 8603 Schwerzenbach (CH); Ziegler, Bruno, Dr., 8422 Pfungen (CH)
(74) Vertreter: Zahn, Christoph

(56) Entgegenhaltungen:
- DE-A- 19 619 152
- DE-A- 19 717 621
- DE-A- 19 850 911

## Beschreibung

Die Erfindung betrifft ein Verfahren zur Kältebereitstellung durch Verdampfen von flüssigem Stickstoff bei subatmosphärischem Druck und anschließendem Anwärmen und Verdichten des verdampften Stickstoffes.

Ferner betrifft die Erfindung eine Vorrichtung zur Kältebereitstellung durch Verdampfen von flüssigem Stickstoff bei subatmosphärischem Druck und anschließendem Anwärmen und Verdichten des verdampften Stickstoffes.

Gattungsgemäße Verfahren bzw. Vorrichtungen zur Kältebereitstellung werden beispielsweise für offene und geschlossene Kälteprozesse, die der Kühlung von Hochtemperatur-Supraleitenden-Komponenten dienen, verwendet. Die zu kühlende Komponente wird dabei entweder direkt in den vorgenannten Behälter integriert oder über einen Sekundärkreislauf aus diesem Behälter mit Kälte versorgt.

Prinzipiell gibt es zwei Möglichkeiten, Temperaturen unterhalb des Siedepunktes von Stickstoff zu erreichen. So kann ein Kältemittel, das einen niedrigen Siedepunkt als der Stickstoff selbst aufweist, verwendet werden; als Kältemittel kommen in diesem Fall beispielsweise Neon oder Helium zur Anwendung.

Eine weitere Möglichkeit besteht darin, Stickstoff bei subatmosphärischem Druck zu verdampfen, auf etwa Umgebungstemperatur anzuwärmen und anschließend auf atmosphärischen oder überatmosphärischen Druck zu verdichten. Aus der DE-A-197 17 621 sind ein Verfahren sowie ein Vorrichtung zum Unterkühlen eines tiefkalten, flüssigen Gases durch Wärmetausch mit einem weiteren tiefkalten, flüssigen Gas bekannt. Hierbei wird das tiefkalte, flüssige Gas, welches als Kühlmittel verwendet wird, mittels eines Verdichters auf einen Druck gebracht, der unter dem Atmosphärendruck liegt.

Die **Figur 1** zeigt schematisch einen derartigen, zum Stand der Technik zählenden Prozess.

Hierbei wird über Leitung 1 verflüssigter Stickstoff in einer Expansions- oder Dosiervorrichtung, bei der es sich vorzugsweise um ein Expansionsventil 2 handelt, entspannt und einem Behälter 3 zugeführt. In diesem bildet sich eine Gasphase a sowie eine Flüssigphase b aus, da durch die Abgabe von Kälteleistung der dem Behälter zugeführte flüssige Stickstoff verdampft wird. Über Leitung 4 wird verdampfter Stickstoff aus dem Behälter 3 abgezogen und nach einer Anwärmung auf Umgebungstemperatur im Wärmetauscher 5 mittels des Verdichters 6 auf atmosphärischen oder überatmosphärischen Druck verdichtet. Die Anwärmung des verdampften Stickstoffes im Wärmetauscher 5 erfolgt vorzugsweise gegen Umgebungsluft, Wasser, o. ä. oder mittels einer elektrischen Beheizung.
Als Verdichter kommen bei dieser Verfahrensweise handelsübliche Vakuumpumpen oder Kompressoren zum Einsatz.
Aufgabe der vorliegenden Erfindung ist es, ein gattungsgemäßes Verfahren sowie eine gattungsgemäße Vorrichtung zur Kältebereitstellung anzugeben, das bzw. die energetische und apparative Vorteile gegenüber dem vorbeschriebenen Prozess zur Kältebereitstellung durch Verdampfen von flüssigem Stickstoff aufweist.

Verfahrensseitig wird diese Aufgabe dadurch gelöst, dass der verdampfte Stickstoff zunächst verdichtet und anschließend angewärmt wird.

Die erfindungsgemäße Vorrichtung weist ein Entspannungs- oder Dosierorgan, das der Entspannung oder Dosierung des flüssigen Stickstoffes dient, einen Behälter, in den der entspannte Stickstoff geführt und aus dem Kälte an wenigstens einen (Kälte)Verbraucher abgeführt wird, einen dem Behälter nachgeschalteten Verdichter, der der Verdichtung des verdampften Stickstoffes dient, und einen dem Verdichter nachgeschalteten Wärmetauscher), der der Anwärmung des verdichteten Stickstoffes dient, auf.

Das erfindungsgemäße Verfahren sowie die erfindungsgemäße Vorrichtung zur Kältebereitstellung durch Verdampfen von flüssigem Stickstoff - sowie weitere Ausgestaltungen des- bzw. derselben - seien anhand der in den Figuren 2 und 3 dargestellten Ausführungsbeispiele näher erläutert.

Im Gegensatz zu dem anhand des in der Figur 1 dargestellten Ausführungsbeispieles beschriebenen Prozesses wird - wie in den Figuren 2 und 3 dargestellt - der aus dem Behälter 3 abgezogene verdampfte Stickstoff nunmehr nicht erst (auf Umgebungstemperatur) angewärmt, sondern erfindungsgemäß zunächst verdichtet und erst anschließend im Wärmetauscher 5' (auf Umgebungstemperatur) angewärmt.

Als Verdichter 6' kommen hierbei ein oder mehrere sog. kalte Verdichter zum Einsatz. Die Verdichtung erfolgt erfindungsgemäß nunmehr unmittelbar bei der Siedetemperatur des Stickstoffes anstatt bei Umgebungstemperatur.

Als kalte Verdichter kommen beispielsweise Turboverdichter radialer Bauart zur Anwendung, die speziell für den Einsatz bei sehr tiefen Temperaturen konzipiert sind.

In der Figur 3 ist eine Verfahrensweise dargestellt, die sich von der anhand der Figur 2 erläuterten dadurch unterscheidet, dass ein zusätzlicher Wärmetauscher 7, der dem kalten Verdichter 6' vorgeschaltet ist, vorgesehen wird. Dieser Wärmetauscher 7 dient der Unterkühlung des flüssigen Stickstoffes in der Leitung 1 durch den, aus dem Behälter 3 abgezogenen, verdampften Stickstoff, der dadurch leicht angewärmt wird.

Der derart im Wärmetauscher 7 unterkühlte Stickstoff wird anschließend über Leitung 1' dem Expansionsventil 2 zugeführt.

Das erfindungsgemäße Verfahren bzw. die erfindungsgemäße Vorrichtung führen zu einer Verringerung der Antriebsleistung des Verdichters 6, da die Verdichtung bei tiefer Temperatur erfolgt. Bei offenen Prozessen kann zudem der Wärmetauscher 5' kleiner ausgeführt oder auch ganz weggelassen werden werden.

Ferner werden für die Verdichtung des unter subatmosphärischem Druck vorliegenden Stickstoffes dank der niedrigeren Saugtemperatur - und damit höheren Dichte - kleinere Verdichter benötigt.

Des Weiteren müssen nunmehr weniger Apparate, Instrumente, etc. bei subatmosphärischem Druck betrieben werden, wodurch die Wahrscheinlichkeit der Verunreinigung des Prozessgases durch Leckagen verringert wird, was insbesondere im Falle eines geschlossenen Prozesses von Bedeutung ist.

Das erfindungsgemäße Verfahren bzw. die erfindungsgemäße Vorrichtung zur Kältebereitstellung führen somit zu einer Vereinfachung des Prozesses, einer Kostenreduzierung, einer Erhöhung des Prozesswirkungsgrades und einer Verbesserung der Betriebssicherheit sowie der Verfügbarkeit.

## Patentansprüche

1. Verfahren zur Kältebereitstellung durch Verdampfen von flüssigem Stickstoff bei subatmosphärischen Druck und anschließendem Anwärmen und Verdichten des verdampften Stickstoffes, **dadurch gekennzeichnet, dass** der verdampfte Stickstoff zunächst verdichtet (6') und anschließend angewärmt wird (5').

2. Verfahren nach Anspruch 1, **dadurch gekennzeichnet, dass** der verdampfte Stickstoff vor seiner Verdichtung (6') zur Unterkühlung (7) des flüssigen Stickstoffes (1) verwendet wird.

3. Verfahren nach Anspruch 1 oder 2, **dadurch gekennzeichnet, dass** die Verdichtung (6') des verdampften Stickstoffes mittels eines oder mehrerer sog. kalter Verdichter (6') erfolgt.

4. Vorrichtung zur Kältebereitstellung durch Verdampfen von flüssigem Stickstoff bei subatmosphärischen Druck und anschließendem Anwärmen und Verdichten des verdampften Stickstoffes, aufweisend ein Entspannungs- oder Dosierorgan (2), das der Entspannung oder Dosierung des flüssigen Stickstoffes dient, einen Behälter (3), in den der entspannte Stickstoff geführt und aus dem Kälte an wenigstens einen (Kälte)Verbraucher abgeführt wird, einen dem Behälter (3) nachgeschalteten Verdichter (6'), der der Verdichtung des verdampften Stickstoffes dient, und einen dem Verdichter (6') nachgeschalteten Wärmetauscher (5'), der der Anwärmung des verdichteten Stickstoffes dient.

5. Vorrichtung nach Anspruch 4, **dadurch gekennzeichnet, dass** dem Behälter (3) ein zusätzlicher Wärmetauscher (7), der dem Wärmetausch zwischen dem aus dem Behälter (3) abgezogenen, verdampften Stickstoff und dem flüssigen Stickstoff (1) dient, vorgeschaltet ist.

6. Vorrichtung nach Anspruch 4 oder 5, **dadurch gekennzeichnet, dass** der Verdichter (6') als sog. kalter Verdichter ausgebildet ist.

## Claims

1. Process for operating a cold-generating system which operates by vaporization of liquid nitrogen at subatmospheric pressure and subsequent warming and compression of the vaporized nitrogen, **characterized in that** the vaporized nitrogen is initially compressed (6') and subsequently warmed (5').

2. Process according to Claim 1, **characterized in that** the vaporized nitrogen prior to its compression (6') is used for supercooling (7) the liquid nitrogen (1).

3. Process according to Claim 1 or 2, **characterized in that** the compression (6') of the vaporized nitrogen is effected by one or more cold compressors (6').

4. Apparatus for cold-generation by vaporization of liquid nitrogen at subatmospheric pressure and subsequent warming and compression of the vaporized nitrogen, comprising an expansion or metering element (2) for expanding or metering the liquid nitrogen, a container (3) into which the expanded nitrogen is fed and from which cold is removed to at least one (cold) consumer, a compressor (6') which is situated downstream of the container (3) and which serves to compress the vaporized nitrogen, and a heat exchanger (5') which is situated downstream of the compressor (6') and which serves to warm the compressed nitrogen.

5. Apparatus according to Claim 4, **characterized in that** upstream of the container (3) is an additional heat exchanger (7) for the heat exchange between the vaporized nitrogen removed from the container (3) and the liquid nitrogen (1).

6. Apparatus according to Claim 4 or 5, **characterized in that** the compressor (6') is configured as a cold compressor.

## Revendications

1. Procédé pour la génération de froid par évaporation d'azote liquide sous une pression sous-atmosphérique et par réchauffement subséquent et compression de l'azote évaporé, **caractérisé en ce que** l'azote évaporé est d'abord comprimé (6') puis réchauffé (5').

2. Procédé selon la revendication 1, **caractérisé en ce que** l'azote évaporé est utilisé avant sa compression (6') pour sous-refroidir (7) l'azote liquide (1).

3. Procédé selon la revendication 1 ou 2, **caractérisé en ce que** la compression (6') de l'azote évaporé s'effectue au moyen d'un ou de plusieurs compresseurs appelés compresseurs froids (6').

4. Dispositif pour la génération de froid par évaporation d'azote liquide sous une pression sous-atmosphérique et par réchauffement subséquent et compression de l'azote évaporé, présentant un organe de détente ou de dosage (2), qui sert à la détente ou au dosage de l'azote liquide, un récipient (3) dans lequel l'azote détendu est amené et hors duquel du froid est évacué vers au moins un consommateur (de froid), un compresseur (6') monté derrière le récipient (3), qui sert à la compression de l'azote évaporé, et un échangeur de chaleur (5') monté derrière le compresseur (6'), qui sert à réchauffer l'azote comprimé.

5. Dispositif selon la revendication 4, **caractérisé en ce que** l'on monte avant le récipient (3) un échangeur de chaleur supplémentaire (7) qui sert à l'échange thermique entre l'azote évaporé soutiré du récipient (3) et l'azote liquide (1).

6. Dispositif selon la revendication 4 ou 5, **caractérisé en ce que** le compresseur (6') est réalisé sous forme de compresseur dit compresseur froid.
